# EUROPÄISCHE PATENTSCHRIFT

(11) **EP 2 696 435 B1**
(45) Veröffentlichungstag und Bekanntmachung des Hinweises auf die Patenterteilung: **17.05.2017**
(21) Anmeldenummer: 13003844.1
(22) Anmeldetag: 01.08.2013
(51) Int. Cl.: H01P 1/26

(54) **Hohlleiterabschlusseinrichtung**
Waveguide termination device
Installation de fermeture de guide d'ondes

(30) Priorität: 08.08.2012 DE 102012015578
(43) Veröffentlichungstag der Anmeldung: 12.02.2014
(73) Patentinhaber: Airbus DS GmbH, 82024 Taufkirchen (DE)
(72) Erfinder: Hong, Un Pyo, 85521 Riemerling (DE); Sommer, Ernst, 82515 Wolfratshausen (DE); Schneider, Michael, 85579 Neubiberg (DE)
(74) Vertreter: Schicker, Silvia

(56) Entgegenhaltungen:
- JP-A- S6 272 202
- JP-A- S53 113 456
- JP-A- S63 250 902
- US-A- 3 641 465
- Anatoli Osipov: "Waveguide absorber for radio engineering - has absorption channel dimensions constant its entire length" In: "Waveguide absorber for radio engineering - has absorption channel dimensions constant its entire length", 23. März 1989 (1989-03-23), Thomson Scientific, London, GB, XP055087948, Bd. 38 * Zusammenfassung * -& SU 1 467 616 A1 (OSIPOV ANATOLI A [SU]) 23. März 1989 (1989-03-23)

## Beschreibung

### TECHNISCHES GEBIET

Die vorliegende Erfindung betrifft eine Hohlleiterabschlusseinrichtung mit einem Hohlleiterabschlussgehäuse und einem darin angeordneten inneren Dämpfungselement aus elektromagnetische Schwingungen absorbierendem Material gemäß dem Oberbegriff des Patentanspruchs 1.

### HINTERGRUND DER ERFINDUNG

Hohlleiter sind Wellenleiter für elektromagnetische Wellen, die sich mit einer Frequenz im Frequenzbereich von etwa 1 GHz bis über 300 GHz ausbreiten. Diese Hohlleiter, die überlicherweise von Metallrohren unterschiedlichen Querschnitts gebildet sind, sind dazu geeignet, Wellen von derart hohen Frequenzen verlustarm zu übertragen. Insbesondere finden derartige Hohlleiter Einsatz in Radargeräten, Mikrowellengeräten oder Hochfrequenz-Funkanlagen wie sie auch in der Raumfahrttechnik verwendet werden.

Um zu vermeiden, dass die im Hohlleiter transportierte Energie am Ende des rohrförmigen Hohlleiters in den freien Raum abgestrahlt wird, muss der Hohlleiter am freien Ende mit einer als Wirkwiderstand arbeitenden Abschlusseinrichtung versehen werden. Ein Hohlleiterabschluss ist ein Wellensumpf, der zur Aufhebung der Wellenenergie im Hohlleitersystem dient. Die hineinfallende Energie wird reflektionsarm in den Hohlleiterabschluss weitergeleitet und dabei in dem verlustbehafteten schwingungsabsorbierenden Material als Wärme zu dem metallischen Gehäuse abgeleitet.

Derartige Abschlusseinrichtungen sind bereits bekannt. So wird beispielsweise auf der Internetseite http://www.radartutorial.eu/17.bauteile/bt42.de.html (abgerufen am 10.04.2012) ein Hohlleiterabschluss gezeigt und beschrieben, bei welchem das Hohlleiterstück mehrere Wellenlängen lang ist und mit graphitüberzogenem Sand gefüllt ist. Dieser graphitüberzogene Sand bildet ein Dämpfungselement, welches im Inneren des Hohlleiterabschlusses stufenförmig oder pyramidenförmig verteilt angeordnet ist und den inneren Querschnitt des Hohlleiters schrittweise verringert. Bei einem solchen pyramidenförmigen Dämpfungselement ist zwar die Basis der Pyramide mit der Hohlleiterstirnseite verbunden, bedeckt aber in der Regel nur einen geringen Teil der Stirnseitenfläche und hat keinerlei Kontakt zu den Hohlleiterseitenwänden. Dieser Hohlleiterabschluss, der aufgrund seiner Konstruktion mehrere Wellenlängen lang sein muss, ist wegen seiner Längserstreckung für bestimmte Anwendungen, in denen platzsparend gebaut werden muss, beispielsweise in der Satellitentechnik, nicht geeignet.

### STAND DER TECHNIK

Aus der US 7,868,714 B1 ist ein kompakter Hohlleiterabschluss bekannt, bei welchem der Innenumfang eines Hohlleiters im Bereich von dessen freiem Ende mit einem schwingungsdämpfenden Material versehen ist. Bei diesem Hohlleiterabschluss wird die vollständige Reflektion am Ende des Hohlleiters benutzt, um die doppelten Verluste zu erzielen, da die vom Ende des Hohlleiters reflektierte Welle ebenfalls von dem am Innenumfang vorgesehenen Dämpfungsmaterial gedämpft wird. Auch bei diesem bekannten Hohlleiterabschluss wird zur Verbesserung der Dämpfung die axiale Erstreckung des dämpfenden Materials am Innenumfang verlängert, wodurch die Abmessungen des Hohlleiterabschlusses zunehmen.

JP S63 250902 A beschreibt ein Abschlusselement mit einem Graphitrohr, das an seiner Innenseite mit Siliziumcarbid beschichtet ist. Elektromagnetische Wellen, die von einem Wellenleiter in das Graphitrohr eingeleitet werden, werden vom Siliziumcarbid absorbiert.

SU 1 467 616 A beschreibt ein Element, das aus einem rechteckigen Wellenleiterabschnitt besteht und mit einem Absorber gefüllt ist, der einen Wellenleiterkanal bildet.

JP S62 72202 A beschreibt ein Abschlusselement mit einem Schlitz, dessen Länge der Länge eines Mikrowellenabsorptionskörpers entspricht, und der eine Tiefe entsprechend der Dicke der Spitze des Mikrowellenabsorptionskörpers aufweist. Der Schlitz ist an einer Wand des Wellenleiters ausgebildet, wo ein Boden des Mikrowellenabsorptionskörpers angeordnet ist. Weiter weist der Schlitz eine Stufe auf.

### DARSTELLUNG DER ERFINDUNG

Aufgabe der vorliegenden Erfindung ist es, eine gattungsgemäße Hohlleiterabschlusseinrichtung so auszubilden, dass bei reduzierter Baulänge eine Verbesserung der Dämpfungseigenschaften erzielt wird.

Diese Aufgabe wird durch eine Hohlleiterabschlusseinrichtung mit den Merkmalen des Anspruchs 1 gelöst.

Dazu ist erfindungsgemäß vorgesehen, dass das Dämpfungselement topfförmig ausgebildet ist und einen rohrförmigen Abschnitt sowie einen den rohrförmigen Abschnitt einseitig abschließenden Stirnwandabschnitt aufweist.

### VORTEILE

Das Vorsehen eines derart topfförmig ausgebildeten Dämpfungselements, bei welchem sowohl der ringförmige Umfang als auch die stirnseitige Abschlusswand schwingungsabsorbierendes Material aufweisen, ermöglicht es, eine stärkere Abschwächung der Wellenenergie zu erreichen, ohne dass dadurch die Länge des Dämpfungselements größer werden muss. Die von der Innenumfangswand des rohrförmigen Abschnitts weitergeleiteten, nicht absorbierten Anteile einer Welle werden an der Stirnwand weiter gedämpft und es wird von dort nur noch jener Anteil der Welle reflektiert, der nicht von der Stirnwand absorbiert worden ist. Dieser nochmals reflektierte Rest trifft wiederum auf den rohrförmigen Abschnitt und wird dort erneut gedämpft. Im Vergleich zu den aus dem Stand der Technik bekannten Hohlleiterabschlusseinrichtungen wird erfindungsgemäß entweder bei gleicher effektiver Länge des Dämpfungselements eine höhere Dämpfung erzielt oder bei gleicher Dämpfung die Baulänge des Dämpfungselements und damit der Hohlleiterabschlusseinrichtung verringert.

Zudem wird durch die topfförmige Ausbildung des Dämpfungselements mit einem rohrförmigen Abschnitt und einem den rohrförmigen Abschnitt einseitig abschließenden Stirnwandabschnitt die mechanische Stabilität des Dämpfungselements gegenüber dem Stand der Technik deutlich verbessert.

Die Ausbildung des Dämpfungselements mit einem Stirnwandabschnitt erhöht zudem die äußere Kontaktfläche des Dämpfungselements, mit der das Dämpfungselement an dem es umgebenden Hohlleiterabschlussgehäuse anliegt, wodurch die Wärmeleitung vom Dämpfungselement in das Hohlleiterabschlussgehäuse gegenüber dem Stand der Technik verbessert ist.

Außerdem ist die erfindungsgemäße Ausgestaltung des Dämpfungselements unempfindlich in Bezug auf eine mögliche Inhomogenität des schwingungsabsorbierenden Materials. Die erfindungsgemäße Hohlleiterabschlusseinrichtung ist zudem für die Dämpfung eines breitbandigen Frequenzspektrums geeignet.

Die erfinderische Idee besteht also darin, zur Dämpfung der Schwingung zusätzlich zur Innenumfangsfläche auch die Stirnfläche zu nutzen, einerseits um eine zusätzliche Dämpfung der Welle zu erreichen, andererseits aber auch um ein äußerst robustes mechanisches Design zu gewährleisten, welches sich trotz der Härte und Sprödigkeit des schwingungsabsorbierenden Materials einfach und reproduzierbar fertigen lässt.

Die Wirkungsweise der erfindungsgemäßen Hohlleiterabschlusseinrichtung ist gegenüber dem Stand der Technik dadurch verbessert, dass die Wellenanteile, die vom rohrförmigen Abschnitt des Dämpfungselements nicht vollständig absorbiert worden sind und von ihm weitergeleitet werden, auf die Stirnseite des Dämpfungselements auftreffen, die ebenfalls aus schwingungabsorbierendem Material gebildet ist. Hier werden diese Wellenanteile weiter gedämpft und, falls immer noch Wellenanteile übrig bleiben sollten, die an der Stirnseite des Dämpfungselements reflektiert werden, so träfen diese wieder auf den rohrförmigen Teil des Dämpfungselements und werden hier erneut gedämpft.

Eine vorteilhafte Weiterbildung der erfindungsgemäßen Hohlleiterabschlusseinrichtung zeichnet sich dadurch aus, dass das Hohlleiterabschlussgehäuse ein Deckelelement aufweist, das mit einer Öffnung versehen ist, die vorzugsweise als Sackloch ausgebildet ist, und dass das topfförmige Dämpfungselement in die Öffnung des Deckelelements eingesetzt ist. Diese Konstruktion gestattet es, die Hohlleiterabschlusseinrichtung auf einfache Weise zusammenzubauen und schafft zudem eine Flexibilität dahingehend, dass unterschiedliche Dämpfungselemente in das Deckelelement eingesetzt werden können.

Dabei ist es von Vorteil, wenn das Hohlleiterabschlussgehäuse ein Eingangselement aufweist, das zur Anbringung am Deckelelement ausgebildet ist und das mit einer Durchgangsöffnung versehen ist, die mit der Öffnung des Deckelelements fluchtet, wenn das Eingangselement am Deckelelement angebracht ist. Das Vorsehen eines solchen Eingangselements ermöglicht es pro Hohlleiterband, ein Standard-Deckelelement vorzusehen, welches das topfförmige Dämpfungselement aufnimmt, und die Anpassung an unterschiedliche Subbänder mittels des Eingangselements vorzunehmen, welches dann ein Adapterelement bildet.

Vorteilhaft ist weiterhin, wenn die Durchgangsöffnung des Eingangselements an ihrer zum Deckelelement weisenden Stirnseite eine den freien Querschnitt erweiternde Stufe aufweist und wenn das freie Ende des rohrförmigen Abschnitts des in das Deckelelement eingesetzten Dämpfungselements zum Eingriff mit der Stufe in der Durchgangsöffnung ausgebildet ist, sodass die Stufe das Dämpfungselement daran hindert, aus der Öffnung des Deckelelements herauszutreten, wenn das Eingangselement am Deckelelement angebracht ist. Auf diese Weise wird das Dämpfungselement in dem aus Deckelelement und Eingangselement zusammengesetzten Hohlleiterabschlussgehäuse unverlierbar in der Öffnung des Deckelteils festgehalten.

Bei einer weiteren vorteilhaften Ausführungsform der Hohlleiterabschlusseinrichtung gemäß der vorliegenden Erfindung ist der freie Querschnitt der Durchgangsöffnung größer als der vom rohrförmigen Abschnitt umgrenzte freie Querschnitt, sodass am Übergang von der Durchgangsöffnung zum Dämpfungselement von einem Teil der Stirnfläche am freien Ende des rohrförmigen Abschnitts eine Stufe gebildet ist. Diese Stufe erstreckt sich vorzugsweise entlang des gesamten Umfangs der Durchgangsöffnung, vorzugsweise ohne Unterbrechung. Diese Anpassungsstufe ist eine Kombination aus dem Querschnitt des Hohlleitereingangselements und dem inneren und äußeren Querschnitt der Stirnwand des rohrförmigen Teils des Dämpfungselements. Diese Stufe bildet eine Anpassungsstufe zur Anpassung der einfallenden Energie an das Dämpfungselement.

### KURZE BESCHREIBUNG DER ZEICHNUNGEN

Die Erfindung wird nachfolgend anhand eines Beispiels unter Bezugnahme auf die Zeichnung näher erläutert; in dieser zeigt:
- Fig. 1: eine teilweise geschnittene perspektivische Darstellung einer erfindungsgemäßen Hohlleiterabschlusseinrichtung

### DARSTELLUNG VON BEVORZUGTEN AUSFÜHRUNGSBEISPIELEN

In der einzigen Fig. 1 ist eine Hohlleiterabschlusseinrichtung gemäß der vorliegenden Erfindung gezeigt, die ein Hohlleiterabschlussgehäuse 1 sowie ein darin angeordnetes inneres Dämpfungselement 2 aufweist.

Das Rohrleiterabschlussgehäuse 1 setzt sich zusammen aus einem Deckelelement 10 und einem Eingangselement 14, die im Wesentlichen die gleichen Querschnittsabmessungen aufweisen, jedoch eine unterschiedliche Dicke besitzen. Das Deckelelement 10 und das Eingangselement 14 sind mittels Schrauben 11 miteinander verbunden, die von der Seite des Eingangselements 14 in eine Gewindeöffnung im Deckelelement 10 eingeschraubt sind und deren Kopf in einer vergrößerten Bohrung des Eingangselements 14 versenkt ist.

Das Deckelement 10 ist auf seiner zum Eingangselement 14 weisenden Seite mit einer als Sackloch ausgebildeten Öffnung 12 versehen. Passstiftbohrungen 13 sind im Deckelelement 10 vorgesehen und fluchten in dem in Fig. 1 gezeigten montierten Zustand mit Passstiftbohrungen 13' des Eingangselements 14. Diese Passstiftbohrungen 13, 13' dienen zur Aufnahme von (nicht gezeigten) Passstiften, die eine präzise gegenseitige Positionierung von Deckelelement 10 und Eingangselement 14 gewährleisten.

Das Eingangselement 14 ist mit einer zentralen Durchgangsöffnung 16 versehen, die mit der Öffnung 12 des Deckelelements 10 fluchtet, wenn das Eingangselement 14, wie in Fig. 1 gezeigt, am Deckelelement 10 angebracht ist.

Die Durchgangsöffnung 16 im Deckelelement 14 erweitert sich zum Deckelelement 10 hin in einem erweiterten Abschnitt 16' unter Ausbildung einer umlaufenden Stufe 15, deren Stirnfläche zum Deckelelement 10 weist.

Auf der vom Deckelelement 10 weg weisenden Stirnfläche 14' des Eingangselements 14 sind entlang des äußeren Randes aus der Stirnfläche 14' hervorstehende äußere Zentrierleisten 17 ausgebildet. Eine innere Zentrierleiste 17' steht ebenfalls aus der Stirnfläche 14' des Eingangselements 14 hervor und umgibt die Durchgangsöffnung 16, die im Querschnitt rechteckig mit abgerundeten Ecken ausgebildet ist. Die die Durchgangsöffnung 16 umgebende innere Zentrierleiste 17' ist von zumindest einer Nut 17" unterbrochen, die auf der Längsseite der inneren Zentrierleiste 17' vorgesehen ist.

In die als Sackloch ausgebildete Öffnung 12 des Deckelelements 10 ist ein topfförmiges Dämpfungselement 2 eingesetzt. Das Dämpfungselement 2, das aus einem schwingungsabsorbierenden Material besteht, weist einen rohrförmigen Abschnitt 20 sowie einen diesen rohrförmigen Abschnitt 20 einseitig abschließenden Stirnwandabschnitt 22 auf, der mit dem rohrförmigen Abschnitt 20 vorzugsweise einstückig ausgebildet ist. Der rohrförmige Abschnitt 20 besitzt einen rechteckigen Querschnitt mit abgerundeten Ecken. Die Länge des Dämpfungselements 2 (gemessen in einer Richtung rechtwinklig zum Stirnwandabschnitt 22) ist größer als die Tiefe der Sacklochbohrung 12, sodass der rohrförmige Abschnitt 20 mit seinem freien Ende 20' aus der zum Eingangselement 14 weisenden Stirnfläche des Deckelelements 10 hervorsteht. Die Außenabmessungen des rohrförmigen Abschnitts 20 des Dämpfungselements 2 sind dabei derart bemessen, dass das freie Ende 20' des rohrförmigen Abschnitts 20 in den erweiterten Abschnitt 16' der Durchgangsöffnung 16 im Eingangselement 14 passend eingreift. In dem in Fig. 1 dargestellten montierten Zustand der Hohlleiterabschlusseinrichtung liegt die Stirnseite 20" des rohrförmigen Abschnitts 20 an der Stufe 15 der Durchgangsöffnung 16 an.

Die Dicke der Wandung des rohrförmigen Abschnitts 20 des Dämpfungselements 2 ist zumindest im Bereich von dessen Stirnseite 20" größer als die rechtwinklig zur Achse der Durchgangsöffnung 16 gemessene Erstreckung der Stufe 15, sodass der freie Querschnitt am freien Ende 20' des rohrförmigen Abschnitts 20 kleiner ist als der freie Querschnitt der Durchgangsöffnung 16. Das führt dazu, dass der rohrförmige Abschnitt 20 des Dämpfungselements 2 in dem in Fig. 1 dargestellten montierten Zustand seinerseits eine Stufe 24 bildet, die entlang des Umfangs der Durchgangsöffnung 16 umläuft und deren Stirnfläche vom Deckelelement 10 weg weist.

Das Dämpfungselement 2, das bei der Montage lose in die Sacklochöffnung 12 des Deckelteils 10 eingelegt wird, wird in dem in Fig. 1 gezeigten montierten Zustand durch die Stufe 15 der Durchgangsöffnung 16 mechanisch unverlierbar in der Hohlleiterabschlusseinrichtung fixiert. Dabei stehen der Stirnwandabschnitt 22 des Dämpfungselements 2 sowie Teile des rohrförmigen Abschnitts 20 in flächigem Kontakt mit den aus Metall, vorzugsweise aus einem gut wärmeleitenden Leichtmetall (zum Beispiel Aluminium), bestehenden Bauteilen Deckelelement 10 und Eingangselement 14, sodass die bei der Dämpfung von hochenergetischen elektromagnetischen Schwingungen im Dämpfungselement 2 entstehende Wärme schnell und wirksam an das Deckelelement 10 und das Eingangselement 14 abgegeben werden kann.

Die in Fig. 1 gezeigte erfindungsgemäße Hohlleiterabschlusseinrichtung wird mit dem freien Ende eines Hohlleiters derart verbunden, dass das freie Ende des Hohlleiters entweder in die Durchgangsöffnung 16 eingreift oder stumpf gegen die innere Zentrierleiste 17' anliegt. Die aus dem Hohlleiter austretenden elektromagnetischen Schwingungen treten dann in die einen Hohlleitereingang bildende Durchgangsöffnung der erfindungsgemäßen Hohlleiterabschlusseinrichtung ein und werden an der Innenwand des rohrförmigen Abschnitts 20 sowie des Stirnwandabschnitts 22 des Dämpfungselements 2 gedämpft.

Die am Hohlleitereingang einfallende Energie wird zum großen Teil in das einen Topfabsorber bildende Dämpfungselement 2 weitergeleitet und dort gedämpft. Ein Teil der einfallenden elektromagnetischen Schwingung wird jedoch an der von einem Teil der Stirnseite 20" gebildeten Stufe 24 reflektiert. Die Dämpfung im Dämpfungselement 2 und die Geometrie des Dämpfungselements 2, insbesondere die innere Länge des rohrförmigen Abschnitts 20 (in Richtung der Achse der Durchgangsöffnung 16 gemessen), ist so ausgelegt, dass durch Reflektion an der Innenseite des Stirnwandabschnitts 22 eine rücklaufende Welle entsteht, deren Amplitude gleich groß ist wie die Amplitude der an der Stufe 24 reflektierten Welle, deren Phase aber um 180° verschoben ist, sodass diese rücklaufende Welle die an der Stufe 24 reflektierte Welle auslöscht. Es folgt so eine Auslöschung der Energie am Eingang durch die destruktive Überlagerung der reflektierten Energie vom Stirnwandabschnitt 22 des Dämpfungselements 2.

Zwar ist im gezeigten Beispiel der Querschnitt der Durchgangsöffnung 16 und der Querschnitt des rohrförmigen Teils 22 des Dämpfungselements 2 rechteckig mit abgerundeten Ecken gezeigt und beschrieben, doch kann der Querschnitt sowohl der Durchgangsöffnung 16, als auch der Querschnitt des rohrförmigen Teils 22 des Dämpfungselements 2 (und damit auch die Querschnitte des Dämpfungselements 2 sowie der Sacklochöffnung 12) jede andere denkbare Gestalt aufweisen. So können diese Querschnitte beispielsweise zylindrisch, halbzylindrisch oder auch quadratisch ausgeführt sein.

Die Erfindung ist nicht auf das obige Ausführungsbeispiel beschränkt, das lediglich der allgemeinen Erläuterung des Kerngedankens der Erfindung dient. Im Rahmen des Schutzumfangs kann die erfindungsgemäße Vorrichtung vielmehr auch andere als die oben beschriebenen Ausgestaltungsformen annehmen.
Bezugszeichen in den Ansprüchen, der Beschreibung und den Zeichnungen dienen lediglich dem besseren Verständnis der Erfindung und sollen den Schutzumfang nicht einschränken.

### Bezugszeichenliste

Es bezeichnen:
- 1: Hohlleiterabschlussgehäuse
- 2: Dämpfungselement
- 10: Deckelelement
- 11: Schraube
- 12: Öffnung
- 13: Passstiftbohrung
- 13': Passstiftbohrung
- 14: Eingangselement
- 14': Stirnfläche
- 15: Stufe
- 16: Durchgangsöffnung
- 16': erweiteter Abschnitt
- 17: äußere Zentrierleiste
- 17': innere Zentrierleiste
- 17": Nut
- 20: rohrförmiger Abschnitt
- 20': freies Ende
- 20": Stirnseite
- 22: Stirnwandabschnitt
- 24: Stufe

## Patentansprüche

1. Hohlleiterabschlusseinrichtung mit einem Hohlleiterabschlussgehäuse (1) und einem darin angeordneten inneren Dämpfungselement (2) aus elektromagnetische Schwingungen absorbierendem Material,
- wobei das Dämpfungselement (2) topfförmig ausgebildet ist und einen rohrförmigen Abschnitt (20) sowie einen den rohrförmigen Abschnitt (20) einseitig abschließenden Stirnwandabschnitt (22) aufweist,
- wobei das Hohlleiterabschlussgehäuse (1) ein Deckelelement (10) aufweist, das mit einer Öffnung (12) versehen ist, die vorzugsweise als Sackloch ausgebildet ist, und das topfförmige Dämpfungselement (2) in die Öffnung (12) des Deckelelements (10) eingesetzt ist,
- wobei das Hohlleiterabschlussgehäuse (1) ein Eingangselement (14) aufweist, das zur Anbringung am Deckelelement (10) ausgebildet ist und das mit einer Durchgangsöffnung (16) versehen ist, die mit der Öffnung (12) des Deckelelements (10) fluchtet, wenn das Eingangselement (14) am Deckelelement (10) angebracht ist,
**dadurch gekennzeichnet,**
- **dass** der freie Querschnitt der Durchgangsöffnung (16) größer ist als der vom rohrförmigen Abschnitt (20) umgrenzte freie Querschnitt, so dass am Übergang von der Durchgangsöffnung (16) zum Dämpfungselement (2) von einem Teil der Stirnfläche am freien Ende des rohrförmigen Abschnitts (20) eine Stufe (24) gebildet ist, und
- **dass** die Dämpfung im Dämpfungselement (2) und die Geometrie des Dämpfungselements (2) so ausgelegt ist, dass durch Reflektion an der Innenseite des Stirnwandabschnitts (22) eine rücklaufende Welle entsteht, deren Amplitude gleich groß ist wie die Amplitude der an der Stufe (24) reflektierten Welle, deren Phase aber um 180° verschoben ist, sodass diese rücklaufende Welle die an der Stufe (24) reflektierte Welle auslöscht.

2. Hohlleiterabschlusseinrichtung nach Anspruch 1,
**dadurch gekennzeichnet,**
- **dass** die Durchgangsöffnung (16) des Eingangselements (14) an ihrer zum Deckelelement (10) weisenden Stirnseite eine den freien Querschnitt erweiternde Stufe (15) aufweist und
- **dass** das freie Ende des rohrförmigen Abschnitts (20) des in das Deckelelement (10) eingesetzten Dämpfungselements (2) zum Eingriff mit der den freien Querschnitt erweiternden Stufe (15) in der Durchgangsöffnung (16) ausgebildet ist, so dass die Stufe (15) das Dämpfungselement (2) daran hindert, aus der Öffnung (12) des Deckelelements (10) herauszutreten, wenn das Eingangselement (14) am Deckelelement (10) angebracht ist.

3. Hohlleiterabschlusseinrichtung nach Anspruch 1,
**dadurch gekennzeichnet,**
**dass** die Stufe (24) entlang des Umfangs der Durchgangsöffnung (16), vorzugsweise ohne Unterbrechung, umläuft.

## Claims

1. Hollow waveguide termination device with a hollow waveguide termination housing (1) and an inner attenuation element (2) arranged therein and being made of a material which absorbs electromagnetic oscillations,
- wherein the attenuation element (2) is cup shaped and comprises a tubular section (20) and a front wall section (22) closing off the tubular section (20) at one side,
- wherein the hollow waveguide termination housing (1) comprises a cover element (10) having an opening (12) which preferably is formed as a blind hole and the cup-shaped attenuation element (2) is received in the opening (12) of the cover element (10),
- wherein the hollow waveguide termination housing (1) comprises an inlet element (14) configured to be mounted on the cover element (10) and including a pass-through opening (16) that is flush with the opening (12) of the cover element (10) when the inlet element (14) is mounted on the cover element (10),
**characterized**
- **in that** the free cross section of the pass-through opening (16) is larger than the free cross section bounded by the tubular section (20) so that, at the transition of the pass-through opening (16) to the attenuation element (2), a step (24) is formed at the free end of the tubular section (20) by a part of the front face, and
- **in that** the attenuation in the attenuation element (2) and the geometry of the attenuation element (2) is designed such that a returning wave is formed by reflection at the inner surface of the front wall section (22), the amplitude of which is equal to the amplitude of the wave reflected at the step (24), the phase of which, however, is shifted by 180°, such that the returning wave extinguishes the wave reflected at the step (24).

2. Hollow waveguide termination device according to claim 1,
**characterized**
- **in that** the pass-through opening (16) of the inlet element (14), at its front face facing the cover element (10), comprises a step (15) enlarging the free cross section, and
- **in that** the free end of the tubular section (20) of the attenuation element (2) received in the cover element (10) is configured to engage with the step (15) enlarging the free cross section in the pass-through opening (16), such that the step (15) prevents the attenuation element (2) from exiting the opening (12) of the cover element (10) when the inlet element (14) is mounted on the cover element (10).

3. Hollow waveguide termination device according to claim 1,
**characterized in that**
the step (24) extends along the circumference of the pass through opening (16), preferably without interruption.

## Revendications

1. Dispositif de terminaison de guide d'ondes comprenant un boîtier de terminaison de guide d'ondes (1) et un élément d'amortissement intérieur (2) constitué d'un matériau absorbant les oscillations électromagnétiques et disposé dans celui-ci,
- dans lequel l'élément d'amortissement (2) est réalisé en forme de pot et présente une partie tubulaire (20) ainsi qu'une partie paroi frontale (22) terminant la partie tubulaire (20) d'un côté,
- dans lequel le boîtier de terminaison de guide d'ondes (1) présente un élément formant couvercle (10) qui est pourvu d'un orifice (12) réalisé de préférence sous forme d'un trou borgne, et dans lequel l'élément d'amortissement (2) en forme de pot est inséré dans l'orifice (12) de l'élément formant couvercle (10),
- dans lequel le boîtier de terminaison de guide d'ondes (1) présente un élément d'entrée (14) agencé pour être monté sur l'élément formant couvercle (10) et pourvu d'un orifice de passage (16) qui est aligné avec l'orifice (12) de l'élément formant couvercle (10) lorsque l'élément d'entrée (14) est monté sur l'élément formant couvercle (10),
**caractérisé en ce que**
- la section libre de l'orifice de passage (16) est plus grande que la section libre délimitée par la partie tubulaire (20), de sorte qu'à la transition entre l'orifice de passage (16) et l'élément d'amortissement (2), un gradin (24) est formé par une partie de la face frontale à l'extrémité libre de la partie tubulaire (20), et
- l'amortissement dans l'élément d'amortissement (2) et la géométrie de l'élément d'amortissement (2) sont agencés de telle façon que, par réflexion sur la face intérieure de la partie paroi frontale (22), il se forme une onde de retour dont l'amplitude est égale à l'amplitude de l'onde réfléchie sur le gradin (24), mais dont la phase est décalée de 180°, de sorte que ladite onde de retour annule l'onde réfléchie sur le gradin (24).

2. Dispositif de terminaison de guide d'ondes selon la revendication 1, **caractérisé en ce que**
- l'orifice de passage (16) de l'élément d'entrée (14) présente sur sa face frontale tournée vers l'élément formant couvercle (10) un gradin (15) qui élargit la section libre et
- l'extrémité libre de la partie tubulaire (20) de l'élément d'amortissement (2) inséré dans l'élément formant couvercle (10) est agencée pour venir en prise avec le gradin (15) élargissant la section libre dans l'orifice de passage (16), de sorte que le gradin (15) empêche l'élément d'amortissement (2) de sortir de l'orifice (12) de l'élément formant couvercle (10) lorsque l'élément d'entrée (14) est monté sur l'élément formant couvercle (10).

3. Dispositif de terminaison de guide d'ondes selon la revendication 1,
**caractérisé en ce que**
le gradin (24) s'étend tout le long de la périphérie de l'orifice de passage (16), de préférence sans interruption.
